# EUROPÄISCHE PATENTSCHRIFT

(11) **EP 0 028 694 B1**
(45) Veröffentlichungstag und Bekanntmachung des Hinweises auf die Patenterteilung: **27.12.1984**
(21) Anmeldenummer: 80105641.7
(22) Anmeldetag: 19.09.1980
(51) Int. Cl.: B65D 43/16, B65D 43/24, A45C 11/00, A45C 13/34

(54) **Klapp-Etui mit zwei Gehäuseschalen**
Snap-box with two shell-like casing parts
Etui à clapet avec deux boîtiers-coquilles

(30) Priorität: 13.11.1979 DE 7931932 U
(43) Veröffentlichungstag der Anmeldung: 20.05.1981
(73) Patentinhaber: Braun Aktiengesellschaft, Frankfurt am Main (DE)
(72) Erfinder: Oberheim, Robert, D-6237 Liederbach/Ts. (DE); Stühler, Rolf, D-6200 Wiesbaden-Delkenheim (DE)
(74) Vertreter: Einsele, Rolf

## Beschreibung

Die Erfindung betrifft ein Klapp-Etui aus zwei Gehäuseschalen gemäss dem Oberbegriff des Hauptanspruchs.

Ein derartiges Klapp-Etui ist aus der DE-U-7 612 935 bekannt. Es besitzt einen durchgehend glattflächigen Stauraum, der zur Unterbringung entsprechend gleichmässig geformter Gegenstände mit etwa quaderförmigem Umriss geeignet ist, in dem jedoch ungenutzter Leerraum verbleibt, wenn darin sperrige Gebrauchsgegenstände, wie beispielsweise Handhaartrockner, untergebracht werden sollen. Ausserdem ist die an diesem Etui verwirklichte Scharnierlösung mit einem verhältnismässig grossen Herstellungs- und Materialaufwand erkauft.

Die gleichen Nachteile weist der aus der DE-A-2 358 900 bekannte Behälter auf, und das in der DE-B-2 537 730 beschriebene Etui zeichnet sich zwar durch ganz bestimmte gebrauchsspezifische Vorteile aus, ist jedoch fertigungstechnisch so aufwendig, dass es nur für besonders anspruchsvolle Verwendungsbereiche in Betracht kommt.

Weiterhin ist aus der US-A-3949767 ein Etui bekannt, bei dem beide Gehäuseschalen um eine definierte Achse schwenkbar miteinander verbunden sind, wobei die Verbindung der Gehäuseschalen als Filmscharnier ausgebildet ist. Dieses Etui ist speziell für besonders flache Gegenstände, wie beispielsweise Spiegel geeignet.

Der vorliegenden Erfindung liegt die Aufgabe zugrunde, ein Etui zu schaffen, das auch für die Unterbringung vergleichsweise sperriger Gegenstände wie beispielsweise Handhaartrockner, geeignet ist und dessen Teile mit möglichst geringem Material- und Fertigungsaufwand hergestellt und einfach montiert werden können.

Gemäss der vorliegenden Erfindung wird diese Aufgabe durch die im kennzeichnenden Teil des Hauptanspruchs angegebene sinnvolle Merkmalskombination erfolgreich gelöst. Die besonders vorteilhafte Ausführungsform der Erfindung gemäss Anspruch 2 löst darüber hinaus die Aufgabe, ohne zusätzlichen Aufwand die Möglichkeit zu schaffen, die beiden Teile des Etuis in verschiedenen Öffnungsstellungen zu arretieren.

Die Zeichnung erläutert die Erfindung anhand eines Ausführungsbeispieles, nämlich eines Etuis für einen Handhaartrockner:
Fig. 1a zeigt eine Draufsicht auf die Innenseite der Bodenhalbschale,
Fig. 1b eine Seitenansicht desselben Teils und
Fig. 1c einen Seitenschnitt gemäss der Schnittlinie A-B in Fig. 1a,
Fig. 2a zeigt eine Draufsicht auf die Innenseite der Deckelhalbschale,
Fig. 2b die dazugehörige Seitenansicht und
Fig. 2c einen Seitenschnitt gemäss der Schnittlinie C-D in Fig. 2a,
Fig. 3 gibt das komplette, aus Boden- und Dekkelhalbschale zusammengesetzte Etui in Seitenansicht-teilweise geschnitten-in geschlossener Stellung wieder.

Die Bodenhalbschale 1 besteht aus der Bodenwand 10, den beiden Seitenwänden 11 und 12 sowie der zylinderartig gewölbten Rückwand 13 und der Vorderwand 14. Die an die Rückwand 13 angrenzenden etwa halbkreisförmigen Teile 15, 16 der Seitenwände 11 und 12 bilden den Scharnierbereich dieser Halbschale. Die Oberkante 19 der Bodenhalbschale verläuft durchgehend in einer Ebene, die oberhalb der im Krümmungsmittelpunkt des Scharnierbereiches angeordneten Scharnierzapfen 17, 18 liegt.

Entsprechend besteht die Deckelhalbschale aus der Deckwand 20, der Vorderwand 24, der Rückwand 23 und den beiden Seitenwänden 21 und 22. Die Seitenwände sind im Scharnierbereich zu Kreisscheiben 25, 26 erweitert, in deren Mittelpunkten sich Lagerbohrungen 27, 28 zur Aufnahme der Scharnierzapfen 17, 18 befinden, wodurch die Schwenkachse 3 definiert ist.

Um dasselbe Mass, das die Oberkante 19 der Bodenhalbschale 1 oberhalb der Lagerzapfen liegt, verläuft die Unterkante 29 der Deckelhalbschale 2 oberhalb der Lagerbohrungen 27, 28. Da im Scharnierbereich der Innenradius a der Dekkelhalbschale 2 geringfügig grösser ist als der Aussenradius b der Bodenhalbschale 1, taucht die Rückwand 13 der Bodenhalbschale beim Öffnen des Etuis ungehindert entlang der Innenseite der Rückwand 23 der Deckelhalbschale 2 in den zylinderförmigen Scharnierraum ein. Die Unterkante der Rückwand 23 der Deckelhalbschale 2 liegt bei geschlossenem Etui geringfügig unterhalb der Oberkante 19 der Bodenhalbschale 1, überlappt demnach diese Oberkante und sorgt so für eine verbesserte Abdichtung des Etuis an dieser Stelle.

Vorzugsweise sind die Innenflächen der kreisförmigen Seitenwände 21, 22 der Deckelhalbschale 2 mit Riffelungen 5 versehen, die mit Noppen oder Nocken 4 an den Aussenflächen der Seitenwände 11, 12 im entsprechenden Bereich der Bodenhalbschale so zusammenwirken, dass die beiden Halbschalen in verschiedenen Öffnungsstellungen arretiert werden.

An den Vorderwänden 14, 24 sind die beiden Halbschalen an der Aussenseite vorteilhaft mit einer Griffmulde 9 versehen, die das Öffnen des Etuis erleichtert, und an der Innenseite mit einer Zuhaltevorrichtung, z.B. in Form eines Rasthakens 6 einerseits und einer Rastkerbe 7 anderseits. Bei Verwendung des Etuis zur Verpackung von Haartrocknern ist es zweckmässig, an der Innenseite der Deckelhalbschale 2 einen Spiegel 8 zu befestigen, für dessen bequeme Verwendung die erfindungsgemässe Arretiermöglichkeit der Halbschalen in verschiedenen Öffnungsstellungen eine notwendige Voraussetzung bildet.

Das erfindungswesentliche Merkmal, dass der Durchmesser des zylinderförmig erweiterten Scharnierbereichs grösser ist als die Höhe des übrigen Etuis, kann bei Bedarf auch erheblich stärker ausgeprägt sein als im Beispiel der Zeichnung, so dass sich optimale Spezialverpackungen für jegliche Gegenstände ergeben, die aus einem grossvolumigen, etwa zylinderförmigen Teil und einem mehr flach ausgebildeten Teil bestehen.

## Patentansprüche

1. Klapp-Etui aus einer Boden- (1) und einer Deckelhalbschale (2), von denen jede zwei Seitenwände (11, 12; 21, 22), eine Rückwand (13, 23), eine Vorderwand (14, 24) sowie eine Boden- (10) bzw. Deckwand (20) aufweist, wobei die Rückwände (13; 23) im Schnitt viertelkreisförmig ausgebildet sind und mit den zugehörigen Seitenwandbereichen (15, 16; 25, 26) Scharnierbereiche bilden und in diesen Seitenwandbereichen Lagerzapfen (17, 18) bzw. entsprechende Lagerbohrungen (27, 28) vorgesehen sind und wobei der Aussenradius (b) des Bodenschalenscharnierbereichs geringfügig kleiner ist als der Innenradius (a) des Deckelscharnierbereichs und wobei die Ober- (19) bzw. Unterkanten (29) der Halbschalen bei zusammengeklapptem Etui ausserhalb des Scharnierbereichs aufeinander liegen, dadurch gekennzeichnet, dass die Oberkante (19) der Bodenschale (1) geringfügig oberhalb der Ebene der in ihr vorgesehenen Lagerzapfen (17, 18) verläuft und die Unterkante (29) der Deckelhalbschale (2) ausserhalb des Scharnierbereichs entsprechend oberhalb der Ebene der Lagerbohrungen (27, 28) verläuft, dass die Unterkante der Rückwand (23) der Deckelhalbschale (2) geringfügig unterhalb der genannten Oberkante (19) liegt, dass nur die dem Deckelschalenscharnierbereich zugehörigen Seitenwandteilbereiche (25, 26) zu Kreisscheiben erweitert sind und dass die Radien (a; b) der Scharnierbereiche grösser sind als die Höhen der Seitenwände (11, 12; 21, 22) ausserhalb der Scharnierbereiche.

2. Etui nach Anspruch 1, dadurch gekennzeichnet, dass die Innenflächen der Seitenwände (21, 22) der Deckelhalbschale (2) im Scharnierbereich mit Riffelungen (5) versehen sind, die mit Noppen oder Nocken (4) an den Aussenflächen der Seitenwände (11,12) im entsprechenden Bereich der Bodenhalbschale (1), verschiedene Schwenkstellungen arretierend, zusammenwirken.

## Claims

1. Hinged case formed from a bottom half-shell (1) and a top half-shell (2), whereof each has two side walls (11, 12, 21, 22), a rear wall (13, 23), a front wall (14, 24) and a bottom wall (10) and top wall (20), wherein the rear walls (13, 23) are qua- drantal in cross-section and form hinge areas with the associated side wall edges (15, 16, 25, 26) and in the latter journal pins (17, 18) and corresponding bearing bores (27, 28) are provided and wherein the outer radius (b) of the bottom shell hinge area is slightly smaller than the inner radius (a) of the top hinge area and the top edge (19) and bottom edge (29) of the half-shells are superimposed outside the hinge area when the case is closed, characterized in that the upper edge (19) of the bottom shell (1) is positioned slightly above the plane of the journal pins (17, 18) provided therein and the lower edge (29) of the top half-shell (2) outside the hinge area is correspondingly located above the plane of the bearing bores (27, 28), that the lower edge of the rear wall (23) of the top half-shell (2) is positioned slightly below the said upper edge (19), that only the side wall partial areas (25, 26) associated with the top shell hinge area are extended to circular disks and that the radii (a, b) of the hinge areas are larger than the heights of the side walls (11, 12, 21, 22) outside the hinge areas.

2. Case according to claim 1, characterized in that the inner faces of the side walls (21, 22) of the top half-shell (2) are provided with corrugations (5) in the hinge area, which co-operate with studs or bosses (4) on the outer faces of side walls (11, 12) in the corresponding area of the bottom half-shell (1), so as to lock different pivoting positions.

## Revendications

1. Etui à charnière constitué d'une demi-coquille (1) formant le fond et d'une demi-coquille (2) formant le couvercle, présentant chacune deux parois latérales (11, 12; 21, 22), une paroi arrière (13, 23), une paroi avant (14, 25) et une paroi de fond (10) et une paroi de dessus (20), les parois arrières (13; 23) ayant en coupe une forme en quart de cercle et formant des régions de charnière avec les régions correspondantes des parois latérales (15, 16; 25, 26), dans lesquelles sont prévus des axes de charnière (17, 18) et des trous correspondants (27, 28) pour recevoir ces axes, le rayon extérieur (b) de la région de charnière de la demi-coquille formant le fond étant légèrement plus petit que le rayon intérieur (a) de la région de charnière du couvercle, et le bord supérieur (19) et le bord inférieur (29) des demi-coquilles se recouvrent mutuellement, en dehors de la région de charnière, lorsque l'étui est fermé, caractérisé en ce que le bord supérieur (19) de la demi-coquille (1) formant le fond s'étend légèrement au-dessus du plan des axes de charnière (17, 18) prévus dans cette demi-coquille et le bord inférieur (29) de la demi-coquille (2) formant le couvercle s'étend de façon correspondante, à l'extérieur de la région de charnière, au-dessus du plan des trous (27, 28) recevant les axes de charnière, que le bord inférieur de la paroi arrière (23) sur la demi-coquille (2) formant le couvercle est situé légèrement au-dessous dudit bord supérieur (19), que seules les parties de paroi latérale (25, 26) appartenant à la région de charnière de la demi-coquille formant couvercle sont élargies en disques circulaires et en ce que les rayons (a; b) des régions de charnière sont plus grands que les hauteurs des parois latérales (11, 12; 21, 22) à l'extérieur des régions de charnière.

2. Etui selon la revendication 1, caractérisé en ce que les faces intérieures des parois latérales (21, 22) de la demi-coquille (2) formant le couvercle sont pourvues, dans la région de charnière, de striures (5) qui coopèrent avec des boutons ou des ergots (4) prévus dans la région correspondante sur les faces extérieures des parois latérales (11, 12) de la demi-coquille (1) formant le fond, de manière à immobiliser les demi-coquilles l'une par rapport à l'autre à différentes positions d'ouverture ou de pivotement d'une demi-coquille par rapport à l'autre.
